# FASCICULE DE BREVET EUROPEEN

(11) **EP 4 306 740 B1**
(45) Date de publication et mention de la délivrance du brevet: **16.04.2025**
(21) Numéro de dépôt: 23184755.9
(22) Date de dépôt: 11.07.2023
(51) Int. Cl.: E04C 5/10

(54) **PROCÉDÉ ET DISPOSITIF DE RÉPARATION DE GAINE DE CÂBLE DE PRÉCONTRAINTE**
VERFAHREN UND VORRICHTUNG ZUR REPARATUR EINER VORSPANNKABELHÜLSE
METHOD AND DEVICE FOR REPAIRING PRE-STRESSED WIRE SHEATH

(30) Priorité: 13.07.2022 FR 2207193
(43) Date de publication de la demande: 17.01.2024
(73) Titulaire: Scuoch, Claude, 13580 La Fare-les-Oliviers (FR)
(72) Inventeur: Scuoch, Claude, 13580 La Fare-les-Oliviers (FR)
(74) Mandataire: Rhein, Alain

(56) Documents cités:
- EP-A1- 4 299 293
- BE-A- 894 109
- FR-A1- 2 911 382
- JP-A- 2000 160 767

## Description

La présente invention s'inscrit dans le domaine technique de la maintenance, de la réparation et/ou du manchonnage des gaines de câbles de précontrainte, utilisés par exemple dans le domaine des travaux publics et de la construction d'ouvrages en béton précontraint, afin de garantir la fonctionnalité et l'intégrité mécanique desdits ouvrages. L'invention s'applique par exemple à la réparation des câbles pour haubans ou à la réparation des câbles de précontrainte extérieure.

L'invention concerne plus particulièrement un procédé innovant de réparation de gaine de câble de précontrainte, ainsi qu'un ensemble de réparation de gaine de câble de précontrainte permettant de mettre en œuvre ledit procédé, l'ensemble de réparation comportant notamment deux parties de manchon cylindrique en polymère destinées à être soudées à la gaine de câble à réparer.

### Etat de la technique

De manière classique, un câble de précontraint béton comprend un faisceau de torons métalliques ainsi qu'une gaine de protection extérieure de forme générale tubulaire. Cette gaine externe est généralement formée en matériau polymère.

A des fins d'illustration, la Figure 1 annexée illustre de manière schématique la section transversale d'un câble 1 de précontraint béton de l'état de l'art. La Figure 1 donne à voir l'intérieur du câble 1, notamment sa gaine 2 externe de protection présentant une forme générale tubulaire allongée, ainsi que ses torons 5 internes. Les torons 5 sont typiquement formés en acier. De tels câbles de précontrainte sont répandus dans les ouvrages de génie civil, par exemple pour des câbles porteurs ou suspentes de ponts.

Au cours du cycle de vie des ouvrages d'art en béton précontraint, divers phénomènes de détérioration des gaines de protection des torons de câbles de précontrainte peuvent couramment être observés, nécessitant une intervention rapide de réparation. Il convient notamment de juguler rapidement la corrosion des éléments internes du câble, pouvant causer une rupture mécanique des torons. De préférence, un traitement de surface de la gaine de protection ainsi qu'un traitement en profondeur doivent alors être réalisés afin de restaurer la fonctionnalité et la durabilité du câble de précontraint béton.

En particulier, les phénomènes suivants de dégradation locale de la gaine de protection externe sont couramment observés dans la pratique :
- ouverture volontaire localisée de la gaine, pour contrôle de l'état des câbles ou du matériau de comblement,
- vandalisme par suite d'une intrusion dans l'ouvrage,
- fissure longitudinale et/ou transversale du matériau constitutif de la gaine, due par exemple à un frottement entre deux gaines,
- déchirure accidentelle locale de la gaine, par suite du passage des câbles de précontrainte,
- assemblage d'un manchon de protection défectueux autour de la gaine,
- assemblage longitudinal bout-à-bout de gaines de manière non conforme.

Or, un défaut d'intégrité mécanique et/ou d'étanchéité de la gaine externe de protection du câble de précontraint béton est susceptible d'engendrer la corrosion et l'oxydation rapide des torons, même si ce défaut est très localisé. Un tel défaut nécessite donc une intervention rapide par le personnel responsable du contrôle et de la maintenance de l'ouvrage.

Le document FR 2.911.382 A1 divulgue un procédé de réparation comprenant les étapes suivantes:
- positionnement en enroulement autour de la gaine de deux résistances chauffantes d'extrémité,
- positionnement, autour de la gaine et par-dessus les résistances chauffantes d'extrémité, d'une première portion de manchette en matériau polymère et d'une deuxième portion de manchette en matériau polymère, les deux dites portions de manchette formant ensemble un manchon cylindrique, ladite première portion présentant une prise d'injection,
- soudage par électro fusion des résistances chauffantes d'extrémité avec les deux portions de manchette par application d'un courant électrique aux bornes des résistances chauffantes d'extrémité.

### Description générale de l'invention

Au regard de ce qui précède, il existe un besoin pour un procédé amélioré de réparation d'une gaine de protection d'un câble de précontrainte, par exemple un câble de précontraint béton. Le procédé de réparation doit être efficace et fiable, et sa mise en œuvre doit être simple et rapide, de sorte à pouvoir traiter des dégradations même dans des zones difficilement accessibles.

Le procédé de réparation de gaine de câble de précontrainte recherché doit pouvoir être mis en œuvre en toute sécurité par le personnel responsable de l'ouvrage.

La qualité et l'étanchéité de la réparation de la gaine doivent être garanties, de sorte à assurer l'intégrité mécanique et la pérennité de l'ouvrage.

Il existe par ailleurs un besoin pour un procédé de réparation polyvalent, adaptable à une grande variété de câbles de précontrainte indépendamment de leurs dimensions, de leurs matériaux spécifiques, etc.

Pour répondre à ces différents besoins, un premier aspect de l'invention concerne un procédé de réparation d'une zone dégradée d'une gaine d'un câble de précontrainte, le câble de précontrainte comprenant au moins un toron s'étendant sensiblement le long d'un axe longitudinal, le procédé comprenant les étapes suivantes :
positionnement, en enroulement autour de la gaine, de deux résistances chauffantes d'extrémité respectivement de part et d'autre de la zone dégradée à réparer,
positionnement, autour du toron et par-dessus les résistances chauffantes d'extrémité, d'une première portion de manchette en matériau polymère et d'une deuxième portion de manchette en matériau polymère, les deux dites portions de manchette formant ensemble un manchon cylindrique, ladite première portion ou ladite deuxième portion présentant une prise d'évent comprenant une douille soudée, ladite première portion ou ladite deuxième portion présentant une prise d'injection comprenant une douille soudée supplémentaire,
soudage par électro fusion des résistances chauffantes d'extrémité avec les deux portions de manchette par application d'un courant électrique aux bornes des résistances chauffantes d'extrémité,
soudage par extrusion de la première portion de manchette avec la deuxième portion de manchette, de sorte à former un manchon cylindrique autour de la zone dégradée, de sorte à permettre l'injection ultérieure d'un matériau de comblement à l'intérieur du manchon cylindrique ainsi formé via la prise d'injection, au voisinage de la zone dégradée du câble de précontrainte, de sorte à réparer la gaine du câble de précontrainte.

Le procédé innovant de réparation de gaine selon l'invention a pour avantage de permettre une réparation rapide et fiable d'une zone dégradée d'une gaine de câble de précontrainte. Une parfaite étanchéité est obtenue entre le manchon cylindrique en matériau polymère et les différents composants du câble de précontrainte, ce qui assure la pérennité et l'intégrité mécanique du câble, notamment au niveau de la zone réparée.

En outre, le procédé innovant selon l'invention assure la cohésion de l'ensemble après réparation, puisque la dilatation ou rétractation radiale de la zone réparée et la dilatation ou rétractation radiale du reste du câble de précontrainte sont sensiblement identiques.

De plus, le procédé de l'invention est apte à traiter des dégradations même pour des câbles de précontrainte localisés dans des zones difficilement accessibles.

Des caractéristiques optionnelles du procédé de réparation selon ledit premier aspect de l'invention, non limitatives pour l'étendue de l'invention, sont les suivantes considérées seules ou selon toute combinaison techniquement possible :
- la première portion de manchette et/ou la deuxième portion de manchette sont formées en polyéthylène ou en polypropylène.
- le soudage par électro fusion comprend, pour chaque résistance chauffante d'extrémité, la connexion d'un automate de soudure au niveau des pattes de connexion de ladite résistance chauffante d'extrémité.
- le soudage par électro fusion comprend, pour chaque résistance chauffante d'extrémité, le chauffage de ladite résistance chauffante d'extrémité à une température d'électro fusion comprise entre 190 degrés Celsius et 230 degrés Celsius.
- le soudage par électro fusion comprend, pour chaque résistance chauffante d'extrémité, le refroidissement de ladite résistance chauffante d'extrémité pendant une durée de refroidissement prédéterminée.
- la prise d'évent et/ou la prise d'injection comprend une douille soudée par polyfusion au matériau polymère du manchon cylindrique.
- l'étape d'injection de matériau de comblement comprend une injection d'un coulis de béton et/ou une injection d'une cire pétrolière.
- le procédé de réparation comprend une étape additionnelle de rebouchage de la prise d'évent à l'aide d'un premier bouchon et/ou de rebouchage de la prise d'injection à l'aide d'un deuxième bouchon, ultérieurement à l'injection du matériau de comblement.

Un deuxième aspect complémentaire de la présente invention concerne un ensemble de réparation d'une gaine de câble de précontraint présentant une zone dégradée, comprenant : une première portion de manchette fabriquée en matériau polymère, en forme de secteur de cylindre, comprenant l'une parmi une prise d'évent ou une prise d'injection,
une deuxième portion de manchette fabriquée en matériau polymère, en forme de secteur de cylindre, comprenant l'autre parmi une prise d'évent ou une prise d'injection, configurée pour être assemblée avec la première portion de manchette et former ainsi un manchon cylindrique, au moins deux résistances chauffantes d'extrémité, configurées pour être enroulées autour d'un axe longitudinal d'extension d'une gaine de câble de précontrainte, au-dessous de la première portion de manchette et de la deuxième portion de manchette.

Des caractéristiques techniques optionnelles et non limitatives de l'ensemble de réparation selon ce deuxième aspect de l'invention sont les suivantes, considérées seules ou selon toute combinaison techniquement possible :
- l'ensemble de réparation est prévu pour mettre en œuvre un procédé de réparation de gaine de câble de précontrainte selon le premier aspect de l'invention tel que défini ci-avant.
- le secteur cylindrique de la première portion de manchette s'étend sur un intervalle de circonférence comprise entre 50% et 90% d'une circonférence totale du manchon cylindrique.
- le secteur cylindrique de la deuxième portion de manchette s'étend sur un intervalle de circonférence comprise entre 10% et 50% de la circonférence totale du manchon cylindrique.
- au moins un bord latéral de la première portion de manchette présente un chanfrein.
- au moins un bord latéral complémentaire de la deuxième portion de manchette présente un chanfrein complémentaire au chanfrein du bord latéral de la première portion de manchette.
- au moins l'une des résistances chauffantes d'extrémité comprend une résistance en grille.
- le diamètre extérieur de la paroi de la première portion de manchette et/ou de la paroi de la deuxième portion de manchette est compris entre 90 millimètres et 200 millimètres.
- l'épaisseur (selon un plan perpendiculaire à l'axe longitudinal) de la première portion de manchette et/ou de la deuxième portion de manchette est comprise entre 6,0 millimètres et 12 millimètres.
- la longueur (le long de l'axe longitudinal) de la première portion de manchette et/ou de la deuxième portion de manchette est comprise entre 300 millimètres et 2000 millimètres.

### Description générale des figures

D'autres buts et avantages de l'invention ressortiront à la lecture de la description détaillée ci-après, laquelle est complétée par les figures annexées ci-après qui sont données à titre illustratif et non limitatif, parmi lesquelles, en complément de la Figure 1 introduite ci-avant :
[Fig.2] La Figure 2 représente schématiquement, à des fins d'illustration, deux exemples de types de dégradations pouvant être observées au niveau de la gaine d'un câble de précontrainte.
[Fig.3] La Figure 3 est une vue schématique en perspective cavalière de la première portion et de la deuxième portion d'un manchon cylindrique, qui appartiennent à un ensemble de réparation de gaine de câble selon un exemple de réalisation.
[Fig.4] La Figure 4 est une vue schématique en coupe longitudinale de la première portion et de la deuxième portion dudit manchon cylindrique, avant le positionnement dudit manchon cylindrique sur une gaine de câble de précontrainte au niveau d'une zone dégradée.
[Fig.5] La Figure 5 est une vue schématique en coupe transversale (selon le plan B-B de la Figure 4) desdites première portion et deuxième portion de manchon, ladite vue donnant à voir des zones de soudure longitudinale ainsi qu'une prise d'injection de matériau de comblement.
[Fig.6] La Figure 6 est une vue schématique en coupe longitudinale du câble et de la première portion et de la deuxième portion dudit manchon cylindrique, après le positionnement dudit manchon cylindrique au niveau de la zone dégradée du câble, et avant la soudure par électro fusion des résistances d'extrémité.
[Fig.7] La Figure 7 est une vue schématique en coupe longitudinale du câble et du manchon cylindrique, après la soudure par électro fusion des résistances avec le manchon et la gaine.
[Fig.8] La Figure 8 est une vue schématique en coupe transversale (selon le plan B-B de la Figure 7) du câble et du manchon cylindrique, préalablement à l'injection de matériau de comblement visant à restaurer la gaine du câble de précontrainte.
[Fig.9] La Figure 9 est une vue schématique en coupe transversale (selon le plan B-B de la Figure 7) du câble et du manchon, illustrant le résultat après injection de comblement.
[Fig.10] La Figure 10 représente, selon une vue en perspective, un câble de précontrainte à l'issue du procédé de réparation de sa gaine externe.

### Description détaillée de modes de réalisation de l'invention

La description ci-après concerne la réparation d'une gaine d'un câble de précontrainte (notamment d'un câble de précontraints extérieurs bétons), à l'aide d'un manchon constituant une enveloppe tubulaire placée au niveau de la zone dégradée.

On comprendra que l'invention peut s'appliquer, avec les mêmes avantages, pour tout type de câble de précontrainte extérieure ou additionnelle (béton ou non béton), câble de hauban, etc.
- Dégradations des gaines externes de câbles de précontrainte

On a représenté à des fins illustratives, sur la Figure 2 annexée, deux exemples de câbles 1 de précontrainte dont des gaines externes 2 de protection respective présentent une zone dégradée nécessitant une réparation rapide.

Le câble de précontrainte représenté sur la partie haute de la Figure 2 présente une zone dégradée Z, au niveau d'une ouverture volontaire de forme rectangulaire. Cette ouverture a pu être pratiquée par exemple pour contrôler l'état des torons, et/ou l'état du matériau de comblement entre les torons et la gaine.

Le câble de précontrainte représenté sur la partie basse de la Figure 2 présente, quant à lui, une zone dégradée Z' au niveau d'une fissure transversale de la gaine externe. Cette fissure a pu être créée par un frottement entre deux gaines de protection de câbles.

Dans les deux exemples illustrés, certains torons 5 métalliques sont exposés à l'environnement extérieur, du fait de la détérioration et dégradation partielle de la gaine externe 2. Plus généralement, de nombreux types de dégradation de gaine de câble peuvent survenir (vandalisme, déchirure accidentelle de la gaine, etc.)

L'intégrité et la fonctionnalité mécanique du câble 1 de précontrainte sont remises en cause. Une telle altération de la gaine externe 2 nécessite une action rapide, à défaut de quoi les torons 5 sont exposés non seulement à des dégradations et chocs extérieurs, mais également à la corrosion. Un traitement en surface et en profondeur est nécessaire.

Nous décrivons ci-après et nous illustrons en relation aux Figures 3 à 10 annexées un procédé et dispositif de réparation de gaine selon un exemple.

### - Manchon cylindrique de réparation

La réparation de la gaine 2 au niveau de la zone Z (ou Z') est réalisée par la pose d'un manchon de forme générale cylindrique, assemblé par soudure à la gaine 2, permettant l'injection ultérieure d'un matériau de comblement 4.

On décrit ici, en relation à la vue de la Figure 3 et selon un exemple de réalisation, les éléments d'un dispositif de réparation comprenant le manchon non assemblé.

La Figure 4 est une vue schématique en coupe longitudinale de la première portion 1A et de la deuxième portion 1B dudit manchon, avant le positionnement dudit manchon sur une gaine de câble de précontrainte, et la Figure 5 est une vue schématique en coupe transversale dudit manchon selon le plan de coupe B-B indiqué sur la Figure 4.

Le dispositif de réparation comprend une première portion de manchette 1A et une deuxième portion de manchette 1B initialement dissociées, destinées à être assemblées entre elles, et à être assemblées à la gaine. De préférence, la première portion 1A et la deuxième portion 1B sont toutes deux formées dans un matériau polymère, encore plus préférentiellement en polyéthylène ou en polypropylène.

Si le matériau sélectionné est du polyéthylène, le matériau est de préférence conforme à la norme française NF 114 et/ou à la norme européenne NF EN 12201 gérées par l'AFNOR.

La géométrie de la première portion 1A et de la deuxième portion 1B est prévue pour former, après assemblage, un manchon sensiblement cylindrique pouvant être apposé autour de la gaine 2 puis soudé. Ici, chacune des deux portions 1A et 1B forme un secteur de cylindre s'étendant parallèlement à un axe longitudinal L. De préférence, la première portion 1A et/ou la deuxième portion 1B présentent une symétrie par rapport à un plan médian transversal, perpendiculaire à l'axe longitudinal L.

Il est préférable que le secteur cylindrique de la première portion 1A s'étende sur un intervalle dont la circonférence est comprise entre 50% et 90% de la circonférence totale du manchon cylindrique autour de l'axe L, et/ou que le secteur cylindrique de la deuxième portion 1B s'étende sur un intervalle de circonférence comprise entre 1 0% et 50% de ladite circonférence totale du manchon. Dans le présent exemple, la première portion 1A couvre 80% de ladite circonférence totale, et la deuxième portion 1B couvre 20% de ladite circonférence totale.

Les dimensions de la première portion 1A et de la deuxième portion 1B sont avantageusement sélectionnées en fonction des dimensions de la gaine 2 du câble de précontrainte. A titre d'exemple non limitatif, les dimensions peuvent être les suivantes :
- Le diamètre extérieur de la paroi de la première portion 1A et/ou de la paroi de la deuxième portion 1B, selon une direction radiale orthogonale à l'axe longitudinal L, est préférentiellement compris entre 90 millimètres et 200 millimètres ;
- L'épaisseur de la paroi de la première portion 1A et/ou de la paroi de la deuxième portion 1B, dans un plan orthogonal à l'axe longitudinal L, est préférentiellement comprise entre 6,0 millimètres et 12 millimètres ;
- La longueur axiale de la paroi de la première portion 1A et/ou de la paroi de la deuxième portion 1B, parallèlement à l'axe longitudinal L, est préférentiellement comprise entre 30 centimètres (300 millimètres) et 2 mètres (2 000 millimètres).

Les deux portions 1A et 1B de manchon sont conçues pour permettre, après les soudures, l'injection et la circulation d'un matériau de comblement (de préférence du coulis de béton, et/ou de la cire pétrolière) à l'intérieur du manchon cylindrique formé. Un espace annulaire 6 est formé entre les surfaces intérieures des deux portions 1A et 1B de manchon d'une part, et la gaine externe 2 d'autre part. Cet espace pourra être rempli par le matériau de comblement. Pour permettre l'injection, l'une des parties de manchon 1A ou 1B comprend une prise d'évent 7, et l'autre partie de manchon 1A ou 1B comprend une prise d'injection 8.

Dans le présent exemple, les structures mécaniques de la prise d'évent 7 et de la prise d'injection 8 sont similaires. La prise 7 qui se trouve en amont de la gaine de précontrainte lors de l'injection sert de « prise d'évent » et la prise 8 qui se trouve en aval de la gaine de précontrainte lors de l'injection sert de « prise d'injection ».

Ici, la prise d'injection 8 est située en position basse sur la première portion 1A prévue pour être placée en bas de la gaine 2, et la prise d'évent 7 est située en position haute sur la deuxième portion 1B prévue pour être placée en haut de la gaine 2.

Chacune des deux prises 7 et 8 comprend de préférence une douille cylindrique 10 creuse, de petites dimensions (par exemple quelques millimètres de long). La douille 10 est fixée sur la surface extérieure de la partie de manchon correspondante, et s'étend axialement vers l'extérieur. La douille 10 est par exemple formée en polyéthylène ou en polypropylène.

Chaque douille 10 définit un canal de passage 12 respectif, débouchant du côté intérieur des parties de manchon 1A et 1B, permettant un passage d'air ou de matériau de comblement.

Chaque douille 10 a de préférence été soudée par polyfusion au matériau polymère du manchon cylindrique, tel que cela est représenté sur la Figure 3.

Par ailleurs, les portions 1A et 1B de manchon possèdent de préférence un chanfrein, destiné à faciliter la soudure par extrusion longitudinale desdites deux portions de manchon. Au moins un bord latéral de la première portion 1A présente un bord de chanfrein (découpe en angle). Le bord latéral en regard de la deuxième portion 1B présente alors une autre découpe en angle complémentaire. Les deux découpes en angle forment entre elles un chanfrein 13.

De préférence, chacun des deux bords latéraux de la portion de manchon 1A présente un bord de chanfrein, et les bords de la portion de manchon 1B présentent un bord de chanfrein complémentaire, comme illustré sur la Figure 5.

### - Résistances chauffantes d'extrémité

Comme illustré sur les Figures 3 à 5 annexées, le dispositif de réparation de gaine de câble de précontrainte comporte, en complément des pièces de manchon cylindrique décrites ci-avant, au moins deux résistances chauffantes 3 d'extrémité.

Les résistances chauffantes 3 sont prévues pour être soudées par électro fusion avec le manchon cylindrique, et avec la gaine externe 2 comportant la zone dégradée Z à réparer.

Les résistances chauffantes 3 sont conçues pour être placées radialement autour de la gaine 2 à réparer, et en-dessous des deux parties de manchon 1A et 1B, afin de réaliser le soudage par électro fusion. De préférence, les résistances sont continues et ne présentent pas de rupture, afin de permettre un soudage par électro fusion homogène sur la gaine 2.

De façon avantageuse, les résistances chauffantes 3 sont formées par des résistances en grille. Ainsi, en référence à la Figure 3, chaque résistance chauffante 3 comprend ici une surface annulaire en grille à croisillons métalliques, destinée à monter en température.

Chaque résistance chauffante 3 comprend également ici une agrafe 18 transversale d'attache, ainsi qu'une paire de pattes de connexion 19 avec un automate pour assurer la montée en température desdites résistances.

Les résistances chauffantes 3 sont prévues pour ne pas passer sous la prise d'évent 7 du manchon cylindrique, ni sous la prise d'injection 8, afin que lesdites résistances ne soient pas obturées au cours de l'injection du matériau de comblement.

### - Procédé de réparation de gaine de câble de précontrainte

On décrit ci-après à titre illustratif les étapes d'un procédé de réparation de gaine de câble de précontrainte (ici un câble de précontraint extérieur), selon un exemple possible de réalisation. Ce procédé de réparation est par exemple mis en œuvre à l'aide d'un ensemble de réparation de gaine comportant une première partie de manchon 1A, une deuxième partie de manchon 1B et deux résistances chauffantes 3 d'extrémité telles que décrites ci-avant.

Dans le présent exemple, préalablement à la mise en place des deux parties de manchon 1A et 1B et des résistances chauffantes 3, on a déjà réalisé le soudage de deux douilles 10 respectivement sur la première partie de manchon 1A et sur la deuxième partie de manchon 1B, afin de former une prise d'injection 8 et une prise d'évent 7. Ce soudage des douilles 10 a préférentiellement été réalisé par polyfusion.

Alternativement, les prises d'évent et d'injection pourraient être formées sur le manchon à la suite du positionnement des parties de manchon 1A et 1B sur la gaine externe 2 à réparer.

Le procédé de réparation de la zone dégradée Z de la gaine externe 2 débute ici par le positionnement, en enroulement autour de la gaine externe 2, des deux résistances chauffantes 3 d'extrémité. Les résistances chauffantes 3 sont ici des résistances en grille.

Les deux résistances chauffantes 3 sont positionnées de part et d'autre de la zone Z. Une première résistance 3 est positionnée axialement en amont de la zone Z (le long de l'axe longitudinal L) et une deuxième résistance 3 est positionnée axialement en aval de la zone Z. De plus, la première résistance 3 est positionnée en amont de l'emplacement de la prise d'évent 7, et la deuxième résistance 3 est positionnée en aval de l'emplacement de la prise d'injection 8. De préférence, les secteurs annulaires grillagés respectifs des deux résistances 3 s'étendent sur tout le tour de la gaine externe 2.

Ensuite, la première portion de manchon 1A et la deuxième portion de manchon 1B sont positionnées autour du câble de précontrainte. Les deux portions de manchon 1A et 1B sont prévues pour recouvrir la gaine externe 2 (ici au niveau de la zone dégradée Z) et pour recouvrir les deux résistances chauffantes 3.

Les bords axiaux gauche et droit de la première partie de manchon 1A sont alignés avec les bords axiaux gauche et droit de la deuxième partie de manchon 1B. Ainsi, la gaine 2 est encerclée par la première partie de manchon 1A (ici placée en bas) et par la première partie de manchon 1B (ici placée en haut).

On a représenté, sur la Figure 6 annexée, une vue en coupe longitudinale d'un câble de précontrainte 1 après positionnement des deux résistances chauffantes 3 et des deux parties de manchon 1A et 1B. Dans cet exemple, la première partie de manchon 1A qui comprend la prise d'injection 8 est assemblée sur le câble 1 par le bas, et la deuxième partie de manchon 1B qui comprend la prise d'évent 7 est assemblée sur le câble 1 par le haut.

Les deux portions de manchon 1A et 1B forment ensemble un manchon cylindrique 9 qui entoure la gaine externe 2 du câble de précontrainte.

En outre, les deux portions de manchon 1A et 1B ménagent un espace annulaire 6 entre la surface extérieure latérale de la gaine 2 et l'intérieur du manchon. Comme illustré sur la Figure 6, l'espace annulaire 6 et le vide au niveau des torons 5 sont prévus pour être obturés par l'injection ultérieure du matériau de comblement via la prise d'injection 8, tout en permettant une expulsion d'air au niveau de la prise d'évent 7.

Le procédé de réparation de gaine se poursuit par le soudage par électro fusion des résistances chauffantes 3 d'extrémité avec chacune des deux portions de manchon 1A et 1B. Le soudage par électro fusion est réalisé par application d'un courant électrique aux bornes des résistances chauffantes 3, alors que ces dernières sont en contact avec les portions de manchon 1A et 1B en matériau polymère. Le soudage par électro fusion permet de solidariser chacune des résistances chauffantes 3 d'une part avec la gaine externe 2, et d'autre part avec chacune des deux portions de manchon 1A et 1B.

Dans le présent exemple, le soudage par électro fusion est réalisé comme suit, successivement sur l'une puis l'autre des résistances chauffantes 3. Un automate de soudure est d'abord connecté aux bornes de la résistance chauffante 3, par exemple via les pattes de connexion 19 de la résistance 3. La soudure est réalisée de préférence dans une position d'accessibilité.

Ensuite, un courant électrique est appliqué aux bornes de ladite résistance, dont l'intensité est contrôlée de sorte à obtenir une température d'électro fusion suffisante. La température d'électro fusion sélectionnée est de préférence comprise entre 190 degrés Celsius et 230 degrés Celsius pour réaliser un soudage durable sans endommager le manchon ou la gaine. Du fait du positionnement axial des résistances chauffantes 3, la soudure par électro fusion n'obture pas les prises d'évent et d'injection.

Enfin, après débranchement de l'automate de soudure, les résistances chauffantes 3 sont laissées à refroidir pendant une durée de refroidissement prédéterminée à l'issue de la soudure, par exemple une durée de refroidissement supérieure à 10 minutes.

On a représenté, sur la Figure 7 annexée, une vue en coupe longitudinale du câble de précontrainte 1 et du manchon 9 à l'issue de l'étape de soudage par électro fusion des deux résistances chauffantes 3 avec le manchon et avec la gaine externe du câble. Les résistances chauffantes sont fondues dans la masse de la gaine 2 et des portions de manchon 1A et 1B. Le procédé de réparation de gaine se poursuit ici par le soudage par extrusion longitudinale de la première portion de manchon 1A avec la deuxième portion de manchon 1B, de sorte à former un manchon 9 (de préférence cylindrique) autour de la zone dégradée Z de la gaine 2. Comme décrit ci-avant, de manière préférentielle, la zone de soudure par extrusion longitudinale est définie par moins un bord latéral de la première portion 1A présentant un bord de chanfrein (découpe en angle) comme cela est illustré sur la Figure 5 commentée précédemment. Le bord latéral en regard de la deuxième portion 1B présente alors de préférence une découpe en angle complémentaire, de sorte à définir un chanfrein 13 le long de l'axe L. La soudure par extrusion longitudinale est alors réalisée le long des deux bords latéraux en regard, formant des soudages 11, ici au niveau des chanfreins 13.

De préférence, deux chanfreins 13 sont définis des deux côtés, sur les deux paires de bords latéraux en regard des deux portions de manchon 1A et 1B. Les soudages 11 réalisés font fusionner les deux portions de manchon 1A et 1B pour former le manchon cylindrique 9. Ces soudures sont de préférence réalisées également dans une position d'accessibilité.

De préférence, les deux soudures par extrusion longitudinale sont mises en œuvre comme suit. Une extrudeuse, de préférence équipée d'un patin de soudage (par exemple en Téflon) correspondant au profil de soudure voulu, est utilisée pour écraser la matière d'extrusion. Ainsi, sous l'effet de la chaleur et de l'écrasement, la matière d'extrusion se fond dans les épaisseurs des deux portions de manchon 1A et 1B. La soudure par extrusion est de préférence réalisée depuis une extrémité axiale des deux portions de manchon, jusqu'à l'autre extrémité, tout au long des bords latéraux à souder ensemble. Un ponçage final peut enfin être réalisé, pour améliorer la finition du soudage et pour permettre un contrôle visuel de la qualité du soudage. On a représenté sur la Figure 8 annexée une vue en coupe longitudinale du câble 1 et du manchon 9 réalisé à l'issue de l'étape de soudure par extrusion longitudinale. Les différentes soudures réalisées à ce stade n'ont pas obturé l'espace annulaire 6.

On notera que, de manière alternative, l'étape de soudure par extrusion longitudinale des bords latéraux des portions de manchon 1A et 1B pourrait être mise en œuvre avant l'étape de soudure par électro fusion des résistances chauffantes 3.

Les deux étapes de soudure des résistances par électro fusion, et de soudure des bords latéraux de coquilles par extrusion longitudinale, sont réalisées avant le comblement de l'intérieur du manchon.

Le procédé de réparation de la gaine 2 se poursuit ici par l'étape d'injection d'un matériau de comblement 4, dans la zone dégradée Z et dans l'espace 6 ménagé entre la gaine 2 et l'intérieur du manchon 9.

De manière préférentielle, le matériau de comblement utilisé comprend un coulis de béton et/ou une cire pétrolière. Tout autre matériau de comblement connu de la personne du métier dans le domaine des réparations de gaines de câble de précontrainte pourra être utilisé.

On notera que l'étape d'injection de matériau de comblement peut être mise en œuvre soit immédiatement après l'achèvement des soudures par électro fusion et par extrusion, soit plus tardivement. Avant ladite injection, la zone dégradée Z est protégée temporairement de la corrosion atmosphérique par le contact du manchon 9 ; toutefois, il est très préférable d'injecter un matériau de comblement pour achever la réparation de la gaine de câble.

L'injection est avantageusement réalisée via la prise d'injection 8, préférentiellement par le bas. Le matériau de comblement 4 injecté remplit progressivement l'espace annulaire 6 jusqu'à remplir le volume interne de la zone dégradée Z. Un volume de matériau de réparation 14 est formé à l'emplacement où se situait la zone dégradée Z, en-dessous de la surface interne du manchon 9. Pendant l'injection, l'air est chassé en direction de la prise d'évent 7, qui joue le rôle de purge.

L'injection du matériau de comblement 4 est préférentiellement réalisée par des opérateurs habilités à la pose et à la maintenance de précontrainte. L'injection peut être réalisée sous une pression prédéterminée sélectionnée en fonction du mode opératoire choisi.

Enfin, de manière préférentielle, il est possible de reboucher la prise d'évent 7 et/ou de reboucher la prise d'injection 8 à l'aide d'un bouchon obturant le canal de passage 12 correspondant. Les bouchons 15 utilisés sont ici des bouchons taraudés et filetés.

On a représenté, sur les Figures 9 et 10 annexées, le résultat à l'issue de l'injection du matériau de comblement, à la fin du procédé de réparation de gaine de câble. Certains torons 5, auparavant exposés à l'atmosphère extérieure, sont désormais protégés de la corrosion atmosphérique grâce à la réparation mise en œuvre.

En outre, il existe une continuité de matière entre la gaine 2 et le manchon 9, permettant d'éviter une rétractation différentielle ou dilatation différentielle entre la gaine et le manchon.

## Revendications

1. Procédé de réparation d'une zone dégradée (Z) d'une gaine (2) d'un câble de précontraint le câble de précontraint comprenant au moins un toron (5) s'étendant sensiblement le long d'un axe longitudinal (L), le procédé comprenant les étapes suivantes :
- positionnement en enroulement autour de la gaine (2) de deux résistances chauffantes d'extrémité (3), respectivement de part et d'autre de la zone dégradée (Z) à réparer,
- positionnement, autour de la gaine (2) et par-dessus les résistances chauffantes d'extrémité (3), d'une première portion de manchette (1A) en matériau polymère et d'une deuxième portion de manchette (1B) en matériau polymère, les deux dites portions de manchette formant ensemble un manchon cylindrique, ladite première portion (1A) ou ladite deuxième portion (1B) présentant une prise d'évent (7) comprenant une douille (10) soudée, ladite première portion (1A) ou ladite deuxième portion (1B) présentant une prise d'injection (8) comprenant une douille (10) soudée supplémentaire,
- soudage par électro fusion des résistances chauffantes d'extrémité (3) avec les deux portions de manchette (1A, 1B) par application d'un courant électrique aux bornes des résistances chauffantes d'extrémité (3),
- soudage par extrusion de la première portion de manchette (1A) avec la deuxième portion de manchette (1B), de sorte à former un manchon cylindrique autour de la zone dégradée (Z), de sorte à permettre l'injection ultérieure d'un matériau de comblement (4) via la prise d'injection (8) à l'intérieur du manchon cylindrique (9) formé, au voisinage de la zone dégradée (Z) du câble de précontraint, de sorte à réparer la gaine (2) de câble de précontrainte.

2. Procédé de réparation selon la revendication 1, dans lequel la première portion de manchette (1A) et la deuxième portion de manchette (1B) sont formées en polyéthylène ou en polypropylène.

3. Procédé de réparation selon l'une quelconque des revendications 1 ou 2, dans lequel le soudage par électro fusion comprend, pour chaque résistance chauffante d'extrémité (3) :
- la connexion d'un automate de soudure au niveau des pattes de connexion (19) de ladite résistance chauffante d'extrémité (3) ;
- le chauffage de ladite résistance chauffante d'extrémité (3) à une température d'électro fusion comprise entre 190 degrés Celsius et 230 degrés Celsius ;
- le refroidissement de ladite résistance chauffante d'extrémité (3) pendant une durée de refroidissement prédéterminée.

4. Procédé de réparation selon l'une quelconque des revendications 1 à 3, dans lequel la prise d'évent (7) et/ou la prise d'injection (8) comprend une douille (10) soudée par polyfusion au matériau polymère du manchon cylindrique.

5. Procédé de réparation selon l'une quelconque des revendications 1 à 4, dans lequel l'étape d'injection de matériau de comblement (4) comprend une injection d'un coulis de béton et/ou une injection d'une cire pétrolière.

6. Procédé de réparation selon l'une quelconque des revendications 1 à 5, comprenant une étape additionnelle de rebouchage de la prise d'évent (7) à l'aide d'un premier bouchon (15) et/ou de rebouchage de la prise d'injection (8) à l'aide d'un deuxième bouchon, ultérieurement à l'injection du matériau de comblement.

7. Ensemble de réparation d'une gaine (2) de câble de précontrainte présentant une zone dégradée (Z), l'ensemble de réparation comprenant :
- une première portion de manchette (1A) fabriquée en matériau polymère, en forme de secteur de cylindre, comprenant l'une parmi une prise d'évent (7) ou une prise d'injection (8),
- une deuxième portion de manchette (1B) fabriquée en matériau polymère, en forme de secteur de cylindre, comprenant l'autre parmi une prise d'évent (7) ou une prise d'injection (8), configurée pour être assemblée avec la première portion de manchette (1A) et former ainsi un manchon cylindrique (9),
- au moins deux résistances chauffantes d'extrémité (3) configurées pour être enroulées autour d'un axe longitudinal (L) d'extension d'une gaine (2) de câble de précontrainte, au-dessous de la première portion de manchette (1A) et de la deuxième portion de manchette (1B),
l'ensemble de réparation de gaine de câble de précontrainte étant prévu pour mettre en œuvre un procédé de réparation de gaine de câble de précontrainte selon l'une quelconque des revendications 1 à 6.

8. Ensemble de réparation de gaine de câble selon la revendication 7, dans lequel le secteur cylindrique de la première portion de manchette (1A) s'étend sur un intervalle de circonférence comprise entre 50% et 90% d'une circonférence totale du manchon cylindrique, et dans lequel le secteur cylindrique de la deuxième portion de manchette (1B) s'étend sur un intervalle de circonférence comprise entre 10% et 50% de la circonférence totale du manchon cylindrique.

9. Ensemble de réparation de gaine de câble selon l'une quelconque des revendications 7 ou 8, dans lequel au moins un bord latéral de la première portion de manchette (1A) présente un chanfrein (13), et dans lequel au moins un bord latéral complémentaire de la deuxième portion de manchette (1B) présente un chanfrein complémentaire.

10. Ensemble de réparation de gaine de câble selon l'une quelconque des revendications 7 à 9, dans lequel les résistances chauffantes d'extrémité (3) comprennent des résistances en grille.

## Patentansprüche

1. Verfahren zum Reparieren eines beschädigten Bereichs (Z) einer Hülle (2) eines Vorspannkabels, das Vorspannkabel umfassend mindestens eine Litze (5), die sich im Wesentlichen entlang einer Längsachse (L) erstreckt, das Verfahren umfassend die folgenden Schritte:
- Positionieren in Aufwicklung um die Hülle (2) herum von zwei Endheizwiderständen (3), jeweils auf beiden Seiten des zu reparierenden beschädigten Bereichs (Z),
- Positionieren, um die Hülle (2) herum und über die Endheizwiderstände (3), eines ersten Manschettenabschnitts (1A) aus Polymermaterial und eines zweiten Manschettenabschnitts (1B) aus Polymermaterial, wobei die zwei Manschettenabschnitte zusammen eine zylindrische Hülse ausbilden, wobei der erste Abschnitt (1A) oder der zweite Abschnitt (1B) einen Luftabzugsanschluss (7) aufweist, umfassend eine geschweißte Fassung (10), der erste Abschnitt (1A) oder der zweite Abschnitt (1B) einen Injektionsanschluss (8) aufweist, umfassend eine ergänzende geschweißte Fassung (10),
- Elektrofusionsschweißen der Endheizwiderstände (3) mit den zwei Manschettenabschnitten (1A, 1B) durch Anlegen eines elektrischen Stroms an die Klemmen der Endheizwiderstände (3),
- Extrusionsschweißen des ersten Manschettenabschnitts (1A) mit dem zweiten Manschettenabschnitt (1B), um so eine zylindrische Hülse um die beschädigte Zone (Z) herum auszubilden, um so die nachfolgende Injektion eines Füllmaterials (4) über den Injektionsanschluss (8) in die ausgebildete zylindrische Hülse (9) in der Nähe der beschädigten Zone (Z) des Vorspannkabels zu ermöglichen, um so die Vorspannkabelhülle (2) zu reparieren.

2. Reparaturverfahren nach Anspruch 1, wobei der erste Manschettenabschnitt (1A) und der zweite Manschettenabschnitt (1B) aus Polyethylen oder Polypropylen ausgebildet sind.

3. Reparaturverfahren nach einem der Ansprüche 1 oder 2, wobei das Elektrofusionsschweißen für jeden Endheizwiderstand (3) umfasst:
- Verbinden eines Schweißautomats an den Verbindungslaschen (19) des Endheizwiderstandes (3);
- Erhitzen des Endheizwiderstandes (3) auf eine Elektrofusionstemperatur zwischen 190 Grad Celsius und 230 Grad Celsius;
- Abkühlen des Endheizwiderstandes (3) während einer zuvor bestimmten Abkühlzeit.

4. Reparaturverfahren nach einem der Ansprüche 1 bis 3, wobei der Luftabzugsanschluss (7) und/oder der Injektionsanschluss (8) eine Fassung (10) umfasst, die durch Polyfusion mit dem Polymermaterial der zylindrischen Hülse verschweißt ist.

5. Reparaturverfahren nach einem der Ansprüche 1 bis 4, wobei der Schritt des Injizierens von Füllmaterial (4) ein Injizieren eines Betonmörtels und/oder ein Injizieren eines Petroleumwachses umfasst.

6. Reparaturverfahren nach einem der Ansprüche 1 bis 5, umfassend einen zusätzlichen Schritt eines erneuten Verstopfens des Luftabzugsanschlusses (7) mittels eines ersten Stopfens (15) und/oder des erneuten Verstopfens des Injektionsanschlusses (8) mittels eines zweiten Stopfens nach dem Injizieren des Füllmaterials.

7. Reparaturanordnung für eine Vorspannkabelhülle (2), die eine beschädigte Zone (Z) aufweist, die Reparaturanordnung umfassend:
- einen ersten Manschettenabschnitt (1A), der aus Polymermaterial hergestellt ist, in Form eines Zylindersektors, umfassend entweder einen Luftabzugsanschluss (7) oder einen Injektionsanschluss (8),
- einen zweiten Manschettenabschnitt (1B), der aus Polymermaterial hergestellt ist, in Form eines Zylindersektors, umfassend entweder einen Luftabzugsanschluss (7) oder einen Injektionsanschluss (8), der zum Zusammenfügen mit dem ersten Manschettenabschnitt (1A) und so Ausbilden einer zylindrischen Hülse (9) konfiguriert ist,
- mindestens zwei Endheizwiderstände (3), die zum Aufwickeln um eine Längserstreckungsachse (L) einer Vorspannkabelhülle (2) unterhalb des ersten Manschettenabschnitts (1A) und des zweiten Manschettenabschnitts (1B) konfiguriert sind,
wobei die Vorspannkabelhüllenreparaturanordnung zum Implementieren eines Vorspannkabelhüllenreparaturverfahrens nach einem der Ansprüche 1 bis 6 vorgesehen ist.

8. Kabelhüllenreparaturanordnung nach Anspruch 7, wobei sich der zylindrische Sektor des ersten Manschettenabschnitts (1A) über einen Umfangsabstand zwischen 50 % und 90 % eines Gesamtumfangs der zylindrischen Hülse erstreckt, und wobei sich der zylindrische Sektor des zweiten Manschettenabschnitts (1B) über einen Umfangsabstand zwischen 10 % und 50 % des Gesamtumfangs der zylindrischen Hülse erstreckt.

9. Kabelhüllenreparaturanordnung nach einem der Ansprüche 7 oder 8, wobei mindestens eine Seitenkante des ersten Manschettenabschnitts (1A) eine Fase (13) aufweist und wobei mindestens eine komplementäre Seitenkante des zweiten Manschettenabschnitts (1B) eine komplementäre Fase aufweist.

10. Kabelhüllenreparaturanordnung nach einem der Ansprüche 7 bis 9, wobei die Endheizwiderstände (3) Gitterwiderstände umfassen.

## Claims

1. Method for repairing a degraded zone (Z) of a sheath (2) of a prestressed wire, the prestressed wire comprising at least one strand (5) extending substantially along a longitudinal axis (L), the method comprising the following steps:
- positioning, by means of winding them around the sheath (2), two end heating resistors (3) on either side of the degraded zone (Z) to be repaired, respectively,
- positioning, around the sheath (2) and over the end heating resistors (3), a first sleeve portion (1A) made of polymer material and a second sleeve portion (1B) made of polymer material, the two sleeve portions together forming a cylindrical sleeve tube, said first portion (1A) or said second portion (1B) having a vent connector (7) comprising a welded bushing (10), said first portion (1A) or said second portion (1B) having an injection connector (8) comprising an additional welded bushing (10),
- electrofusion-welding the end heating resistors (3) to the two sleeve portions (1A, 1B) by applying an electric current to the terminals of the end heating resistors (3),
- extrusion-welding the first sleeve portion (1A) to the second sleeve portion (1B) so as to form a cylindrical sleeve tube around the degraded zone (Z) to allow subsequent injection of a filling material (4) via the injection connector (8) inside the cylindrical sleeve tube (9) formed, in the vicinity of the degraded zone (Z) of the prestressed wire, so as to repair the prestressed wire sheath (2).

2. Repair method according to claim 1, wherein the first sleeve portion (1A) and the second sleeve portion (1B) are formed from polyethylene or polypropylene.

3. Repair method according to either claim 1 or claim 2, wherein electrofusion welding comprises, for each end heating resistor (3):
- connecting an automatic welding machine to the connection lugs (19) of said end heating resistor (3);
- heating said end heating resistor (3) to an electrofusion temperature of between 190 degrees Celsius and 230 degrees Celsius;
- cooling said end heating resistor (3) for a predetermined cooling time.

4. Repair method according to any of claims 1 to 3, wherein the vent connector (7) and/or injection connector (8) comprises a bushing (10) which is polyfusion-welded to the polymer material of the cylindrical sleeve tube.

5. Repair method according to any of claims 1 to 4, wherein the step of injecting filling material (4) comprises injecting a concrete grout and/or injecting a petroleum wax.

6. Repair method according to any of claims 1 to 5, comprising an additional step of resealing the vent connector (7) by means of a first end cap (15) and/or resealing the injection connector (8) by means of a second end cap after injecting the filling material.

7. Assembly for repairing a prestressed wire sheath (2) having a degraded zone (Z), the repair assembly comprising:
- a first sleeve portion (1A) which is made of polymer material, in the shape of a cylinder sector, and comprises one of a vent connector (7) or an injection connector (8),
- a second sleeve portion (1B) which is made of polymer material, in the shape of a cylinder sector, comprises the other of a vent connector (7) or an injection connector (8), and is designed to be assembled with the first sleeve portion (1A) and thus form a cylindrical sleeve tube (9),
- at least two end heating resistors (3) which are designed to be wound around a longitudinal axis (L) of extension of a prestressed wire sheath (2), below the first sleeve portion (1A) and the second sleeve portion (1B),
the prestressed wire sheath repair assembly being intended to implement a prestressed wire sheath repair method according to any of claims 1 to 6.

8. Wire sheath repair assembly according to claim 7, wherein the cylindrical sector of the first sleeve portion (1A) extends over a circumferential range of between 50% and 90% of a total circumference of the cylindrical sleeve tube, and wherein the cylindrical sector of the second sleeve portion (1B) extends over a circumferential range of between 10% and 50% of the total circumference of the cylindrical sleeve tube.

9. Wire sheath repair assembly according to either claim 7 or claim 8, wherein at least one side edge of the first sleeve portion (1A) has a chamfer (13), and wherein at least one complementary side edge of the second sleeve portion (1B) has a complementary chamfer.

10. Wire sheath repair assembly according to any of claims 7 to 9, wherein the end heating resistors (3) comprise grid resistors.
